# EUROPÄISCHE PATENTSCHRIFT

(11) **EP 1 024 723 B1**
(45) Veröffentlichungstag und Bekanntmachung des Hinweises auf die Patenterteilung: **29.09.2004**
(21) Anmeldenummer: 98966547.6
(22) Anmeldetag: 08.12.1998
(51) Int. Cl.: A44C 15/00, A44C 5/00, A45D 34/00

(54) **ARMREIF ALS BEHÄLTER FÜR FLÜSSIGKEITEN MIT ZERSTÄUBER UND SCHARNIER**
BANGLE SERVING AS A CONTAINER FOR LIQUIDS WITH AN ATOMIZER AND A HINGE
BRACELET SERVANT DE RECIPIENT POUR LIQUIDES, A ATOMISEUR ET A CHARNIERE

(30) Priorität: 08.12.1997 DE 29721646 U; 05.06.1998 DE 29810083 U
(43) Veröffentlichungstag der Anmeldung: 09.08.2000
(73) Patentinhaber: Ayhan, Orhan, 12169 Berlin (DE)
(72) Erfinder: Ayhan, Orhan, 12169 Berlin (DE)
(86) Internationale Anmeldenummer: PCT/DE1998/003686
(87) Internationale Veröffentlichungsnummer: WO 1999/032007

(56) Entgegenhaltungen:
- WO-A-93/02583
- GB-A- 204 657
- GB-A- 2 235 861

## Beschreibung

Die vorliegende Erfindung betrifft einen Armreif mit einem Behälter für Flüssigkeiten, Zerstäuber und Scharnier.

Ein bekannter Armreif ist beispielsweise in der GB-A-2 235 861 beschrieben, der im wesentlichen ringförmig ausgebildet ist und aus einem im wesentlichen härten Material gebildet ist. Der Armreif weist eine Aushöhlung in Form einer länglichen Vertiefung auf, die zur Innenseite des Armreifs hin offen ist. In dieser Aussparung ist ein Behälter mittels Kanten der Aushöhlung lösbar befestigt. Eine Öffnung im Armreif verbindet die Aushöhlung mit der Außenseite des Armreifs. Eine handbetätigbare Pumpe ist am Behälter angebracht und dazu vorgesehen, bei Betätigung Flüssigkeit aus dem Behälter durch die Öffnung zu liefern.

Es handelt sich bei diesem Armreif um einen Armreifen welcher nach Außen hin die Optik eines ganz normalen Qualitativ hochwertigen Armreifes darstellt. Im Inneren weißt der Armreif einen abgedichteten Hohlraum auf, welcher mit Flüssigkeiten wie Parfüm oder anderen Flüssigkeiten gefüllt ist. In Verbindung mit einem integriertem Miniatur Zerstäuber erfüllt der Armreif die Funktion eines Parfüm-flacons mit der Besonderheit, daß dieses Flacon am Handgelenk getragen wird wie ein Armreif. Das Material des Armreifes ist aus Plastik es hat die Eigenschaft daß es Alkohol resistent ist. Der Armreif kann aber auch aus anderen Materialien hergestellt werden .Das Design des Armreifes kann man nach belieben verändern. Den Abdeckring ( AR1 ) kann man hin und her schieben er dient dazu den Zerstäuber (ZS1) im geschlossenen Zustand des Armreifes zu verdecken und gleichzeitig die Teile (TE1) und (TE2) miteinander zu verbinden. Dadurch, daß man den Abdeckring (AR1) auf das Teil (TE2) schiebt, rastet dieser im geschlossenen Zustand (Fig.1) der Teile (TE1) und (TE2) mittels des Schlitzes (SZ1) ein. Das Teil ( TE 1) weißt einen Hohlraum (HO 1) auf. Dieser Hohlraum, (HO1) nimmt Flüssigkeiten auf und ist nach Außen hin abgedichtet .Dadurch, daß man die Teile (TE1) und (TE2) zusammendrückt ( Fig 2) wird die Druckfläche des Teiles (TE2) auf den Zerstäuber - Kopf (ZS 1) gedrückt der an dem Teil (TE1) angeschlossen ist dadurch befördert der Zerstäuber (ZS 1) die Flüssigkeit aus dem Hohlraum (HO1) nach Außen.

Die Verschlußkappe (VK1) dient zum Nachfüllen von Flüssigkeiten in den Hohlraum (HO1) des Teiles (TE1) und den Hohlraum (HO1) nach Außen abzudichten. So ist gewährleistet daß man den Armreif mehrmals benutzen kann, dadurch daß man den Armreif immer wieder Auffüllen kann. Die Scharniere ( SH1) die leichzeitig mit einer Feder ausgestattet ist, hält die beiden Teile( TE1 und (TE2) zusammen. Die Federkraft der Scharniere (SH1) wirkt so (Fig. 1), daß die beiden Teile (TE2) und ( TE1) zusammen gedrückt werden so daß die Druckfläche (DR1) auf den Zerstäuber Kopf gedrückt wird. Man muß die beiden Teile (TE 1) und (Te 2) kräftig mit den Fingern auseinander drücken um den Arm- Reif auf das Handgelenk aufsetzen zu können. Die Vertiefung (VT1) ist dazu da, um der Verschlißkappe (VK 1) einen Raum zu bieten damit die Verschlußlappe (VK1) zwischen dem Teil (TE1) und (TE2) nicht zusammengedrückt wird. In gedrücktem Zustand (Fig. 2) und im normalen Zustand (Fig. 1) des Armreifes ist der Weg (AS 1) erkennbar, den das Teil (TE 2) beim drücken der beiden Teile zurücklegt um die Sprühfunktion des Zerstäubers (ZS1) auszulösen, die Abstände (AS 1) und (AS 2) des Zerstäuber - Kopfes (ZS 1) zeigen diesen Weg des Teiles (TE2) deutlich, denn der Weg des Zerstäuber - Kopfes (ZS1) ist gleichzeitig der Weg den das Teil (TE2) zurücklegt. Die Verschlußkappe (VK1). verschwindet im geschlossenen Zustand des Armreifes in der Vertiefung (VT1) des Teiles (TE2). Die Trennwand (TW1) verschließt und dichtet den Hohlraum(HO 1) nach Außen ab und bietet gleichzeitig eine Aufnahme für die Verschlußkappe (VK 1). Die Vertiefung (VT2) dient zur Aumahme eines Schriftzuges/Emblems. Die Vertiefung (VT2) kann man aüch als Aufnahme für eine Digitale / Analoge Uhr (DU1) verwenden.

## Patentansprüche

1. Armreif mit einem Behälter für Flüssigkeiten, einem Zerstäuber (ZS1) und einer Scharniereinrichtung (SH1), wobei der Armreif mindestens einen ersten Armreifteil (TE1) und einen zweiten Armreifteil (TE2) aufweist, **dadurch gekennzeichnet, dass** an einem der Armreifteile (TE1, TE2) ein Hohlraum (HO1) zur Aufnahme der Flüssigkeit gebildet ist und der Zerstäuber (ZS1) an einem Endabschnitt des den Hohlraum (HO1) aufweisenden Armreifteils vorgesehen ist, wobei durch Zusammendrücken der beiden Armreifteile (TE1, TE2) die Flüssigkeit aus dem Hohlraum (HO1) abgegeben und zerstäubt wird.

2. Armreif nach Anspruch 1, wobei der Hohlraum (HO1) und der Zerstäuber (ZS1) am ersten Armreifteil (TE1) vorgesehen sind.

3. Armreif nach Anspruch 1 oder 2, wobei der Hohlraum (HO1) eine Trennwand (TW1) aufweist, die eine mit einer Verschlusskappe (VK1) verschließbare Bohrung hat, mittels der der Hohlraum (HO1) mit Flüssigkeit befüllbar ist.

4. Armreif nach einem der Ansprüche 1 bis 3, wobei die beiden Armreifteile (TE1, TE2) an ihren dem Zerstäuber (ZS1) abgewandten Enden durch ein Federscharnier (SH1) miteinander verbunden sind und durch die Federkraft der Feder zusammengehalten werden.

5. Armreif nach einem der Ansprüche 1 bis 4, wobei der zweite Armreifteil (TE2) mindestens einen Einrastschlitz (SZ1) an seiner Oberfläche aufweist, in den ein Abdeckring (AR1) eingrastet, wenn der Abdeckring (AR1) im geschlossenen Zustand des Armreifs vom ersten Armreifteil (TE1) über den Zerstäuber (ZS1) geschoben wird, um den Zerstäuber (ZS1) abzudecken.

6. Armreif nach einem der Ansprüche 1 bis 5, wobei eines der Armreifteile (TE1, TE2) mindestens eine Vertiefung (VT2) aufweist, die als Aufnahmefläche für Schriftzüge, Symbole, eine Digital- oder Analoguhr ausgebildet ist.

## Claims

1. Bracelet with a container for liquids, an atomizer (ZS1) and a hinge mechanism, whereby the bracelet exhibits at least a first (TE1) bracelet part and a second bracelet part (TE 2), by the fact **characterized that** at one of the bracelet parts (TE1, TE2) a cavity (HO1) is formed for the admission of the liquid and the atomizer (ZS1) at a final section the cavity (HO1) of exhibiting bracelet part intendet, whereby by squeezing the two bracelet parts (TE1, TE2) together, the liquid from the cavity (HO1) is delivered and sputtered.

2. Bracelet according to requirement 1, whereby the cavity (HO1) and the atomizer (ZS1) at the first bracelet part (TE1) are intended.

3. Bracelet according to requirement 1 or 2, whereby the cavity (HO1) exhibits a partition (TW1), which has one with a cover cap (VK1) lockable drilling, by means of the cavity (HO1) with liquid is fillable.

4. Bracelet after one of the requirements 1 to 3, whereby the two bracelet parts (TE1, TE2) at there are connected to the atomizer (ZS1) turned away ends by a feather hinge (SH1) and are held together by the spring action of the feather.

5. Bracelet after one of the requirements 1 to 4, whereby the second bracelet part (TE2) exhibits at least one engaging slot (SZ1) at its surface, into which a taking off ring (AR1) engages, if the taking off ring (AR1) is pushed in the closed condition of the bracelet of the first bracelet part (TE1) over the atomizer (ZS1), in order to take the atomizer off (ZS1).

6. Bracelet after one of the requirements 1 to 5, whereby one of the bracelet parts (TE1, TE2) exhibits at least a recess (VT2), which is designed as photograph surface for signatures, symbols, a digital or analog clock.

## Revendications

1. marqué avec le givre de bras un récipient pour des liquides, un pulvérisateur (ZS1) et une installation d'articulation (SH1), auquel cas celui givre de bras au moins une première givre de bras (TE1) et une deuxième givre de bras (TE2) montre, alors qu'à un, la hâte de maturation de bras (TE1, TE2) une cavité (HO1) est formée à l'admission du liquide et les pulvérisateurs (ZS !) à une section finale de la partie de givre de bras montrant, la cavité (HO1) on est prévu, auquel cas par comprimer les deux de la hâte de maturation de bras (unité d'ampleur !, TE2) le liquide de la cavité (HO1) il est livré et arrosé.

2. Givre de bras après l'exigence 1, auquel cas la cavité (HO1) et les pulvérisateurs (ZS1) au premier givre de bras (TE1) sont prévus.

3. Givre de bras après l'exigence 1 ou 2, auquel cas la cavité (HO1) montre une cloison (TW1) qui a un perçage verrouillable avec un capuchon de fermeture (VK1), au moyen la cavité (HO1) avec le liquide est mettre en bouteilles.

4. Givre de bras après une des exigences 1 à 3, auquel cas les deux à hâte de maturation de bras (TE1, TE2) à leurs le pulvérisateur (ZS1) fins détournées sont reliées par une articulation de plume (SH1) et sont liées par la force d'un ressort de la plume.

5. Givre de bras après une des exigences, auquel cas le deuxième givre de bras (TE2) montre au moins une rainure d'engagement (SZ1) à sa surface, dans laquelle un anneau de couverture (AR1) engage, si l'anneau de couverture (AR1) dans le fermé est revenu le givre de bras du premier givre de bras (TE1) sur le pulvérisateur (ZS1) est poussé, pour couvrir 1 à 4 le pulvérisateur (ZS1).

6. Givre de bras après une des exigences 1 à 5, auquel cas un montre au moins la hâte de maturation de bras (TE1, TE2) un approfondissement (VT2) qui comme surface d'admission pour des paraphes, des symboles, une horloge analogique ou de numérique est formé.
